# EUROPÄISCHE PATENTSCHRIFT

(11) **EP 2 927 380 B1**
(45) Veröffentlichungstag und Bekanntmachung des Hinweises auf die Patenterteilung: **11.12.2019**
(21) Anmeldenummer: 14162610.1
(22) Anmeldetag: 31.03.2014
(51) Int. Cl.: E03C 1/22, E03C 1/264

(54) **Geruchsverschluss mit unterdrückter Rückströmung von Keimen**
Odour trap with suppressed backflow of pathogens
Fermeture anti-odeurs empêchant le reflux de germes

(43) Veröffentlichungstag der Anmeldung: 07.10.2015
(73) Patentinhaber: Aqua free GmbH, 22525 Hamburg (DE)
(72) Erfinder: Tammena, Hauke, 20253 Hamburg (DE); Guberan, Peter, 22525 Hamburg (DE)
(74) Vertreter: Raffay & Fleck

(56) Entgegenhaltungen:
- EP-A2- 0 180 451
- WO-A1-2007/111429
- GB-A- 2 354 161
- NL-C2- 1 021 226
- US-A- 1 661 983
- US-A- 6 049 921

## Beschreibung

Die Erfindung betrifft einen Einsatz gemäß dem Oberbegriff des Anspruchs 1 zum Einsetzen in einen Ablauf und ein zu einem Geruchsverschluss gehörige Fallrohr einer sanitären Einrichtung für die Unterdrückung eines rückwärtigen Austretens von Keimen aus dem Geruchsverschluss. Sie betrifft ferner einen Ablauf sowie einen Bausatz zum Herrichten eines Ablaufs mit Geruchtsverschluss und Fallrohr einer sanitären Einrichtung zur Unterdrückung eines rückwärtigen Austretens von Keimen mit solch einem Einsatz.

Es ist bekannt, dass im Bereich sanitärer Einrichtungen Keime auftreten können. Unter sanitären Einrichtungen sind hier solche Einrichtungen zu verstehen, bei denen Wasseraustrittsstellen vorgesehen sind und Wasserabläufe. Hierzu zählen beispielsweise Badewannen, Duschen, Bidets, Waschbecken und dgl. Im Besonderen findet die vorliegende Erfindung dabei Anwendung auf Waschbecken, hierbei insbesondere Handwaschbecken.

Keime können dabei sowohl über das Frischwasser (Brauch- und/oder Trinkwasser) transportiert und zugeführt werden. Sie bilden sich aber auch im Ablaufsystem der sanitären Einrichtung, wo sie häufig in Biofilmen auf Rohrinnenseiten der Ablaufverrohrung anzutreffen sind.

In den Abläufen der sanitären Einrichtungen sind regelmäßig Geruchsverschlüsse, auch Siphons genannt, integriert. Diese bestehen in einer einfachen Weise aus einem sich an ein Fallrohr anschließenden U-förmigen Rohrstück, in welchem eine Sperrflüssigkeit, in der Regel eine Fraktion des in dem Ablauf ablaufenden Abwassers, steht, die ein Zurückdiffundieren von Gasen und damit üblen Gerüchen, insbesondere Fäulnisgerüchen, aus dem rückwärtigen Ende des Ablaufes in den Bereich der sanitären Einrichtung verhindert.

Wenn nun ablaufendes Wasser durch den Ablauf der sanitären Einrichtung in das Fallrohr des Geruchsverschlusses einströmt, trifft dieses nach einer gewissen Falltiefe mit vergleichsweise hoher Geschwindigkeit und hohem Impuls auf die Oberfläche der in dem U-förmigen Rohrstück stehenden Sperrflüssigkeit. Dabei kommt es zu einer Aufwirbelung von feinsten Tröpfchen, Aerosolen, die zusammen mit aufgewirbelter und vertikal nach oben verdrängter Luft aufsteigen und den Ablauf der sanitären Einrichtung in entgegengesetzter Richtung passieren, also in den Bereich der sanitären Einrichtung eindringen. Mit diesen Aerosolen, dies haben verschiedene Messungen gezeigt, werden auch Keime in signifikanter Zahl transportiert und gelangen so in den Bereich der sanitären Einrichtung. Dies ist beispielsweise untersucht worden von einer Gruppe um B. Sissoko, R. Sütterlin, M. Blaschke, A. Schluttig, S. Stefaniak, G. Daeschlein und A. Kramer, die ihre diesbezüglichen Ergebnisse in einem Artikel "Emission von Bakterien aus Geruchsverschlüssen" in Hyg Med 30. Jahrgang 2005 - Heft 4 beschrieben haben. Auf diese Beschreibung wird diesbezüglich voll umfänglich Bezug genommen, auf die dort geschilderten Probleme und Beobachtungen wird voll umfänglich verwiesen.

Während in einem normalen Haushalt für dort lebende Personen bei normaler Gesundheit und Konstitution eine entsprechende Belastung mit aus den Geruchsverschlüssen der sanitären Einrichtungen emittierten Keimen regelmäßig kein Problem oder gar eine Gesundheitsgefährdung darstellt, ist jedoch im Bereich von Krankenhäusern und Pflegeeinrichtungen eine andere Situation gegeben. Hier sind regelmäßig Personen und Patienten mit ohnehin geschwächtem oder anfälligem Immunsystem aufgenommen oder in Behandlung, für die eine entsprechende Belastung mit Keimen eine durchaus erhebliche Gefährdung ihrer Gesundheit darstellen kann. Hinzu kommt, dass im Umfeld von Krankenhäusern und Pflegeeinrichtungen durch den dortigen Einsatz von Antibiotika bekanntermaßen Bakterienstämme und andere Keime häufig ein Problem bilden, die in erheblichem Maße Resistenzen gegen handelsübliche Antibiotika entwickelt haben. Sofern eine entsprechende Rückströmung aus Geruchsverschlüssen derartige Keime mit sich trägt, sind diese umso gefährlicher.

Gerade bei Waschbecken, insbesondere Handwaschbecken, z.B. in Patientenräumen in Krankenhäusern ist das oben geschilderte Problem einer aerosolgebundenen Rückströmung von Keimen aus Geruchsverschlüssen erheblich. Denn häufig trifft der Wasserstrahl des Trink- und/oder Brauchwassers beim Laufenlassen des Wassers unmittelbar und ungebremst in die Ablauföffnung und damit in das Fallrohr des Geruchsverschlusses, zumal im Bereich von Krankenhäusern aufgrund bestehender Vorschriften die Ablauföffnungen von Handwaschbecken und anderen sanitären Einrichtungen nicht durch einen entsprechenden Verschluss verschlossen werden dürfen. Zwar gibt es, um dieses Problem etwas zu lindern, pilzartig gewölbte Pralldeckel, die eine umlaufende schlitzförmige Öffnung zum Ablauf belassen, insoweit ein unmittelbares Einströmen des zuströmenden Wassers in den Ablauf verhindern, nichts desto trotz strömt das ablaufende Wasser weiterhin mit großer Geschwindigkeit und mit hohem Impuls in den Geruchsverschluss ein, sorgt so, jedenfalls dann, wenn nicht zusätzlich weitere Maßnahmen ergriffen werden, für eine erhebliche Aufwirbelung von Keime tragenden Aerosolen, die rückwärtig aus dem Geruchsverschluss austreten. Wäscht sich hier eine Person, z.B. ein Patient, die Hände, so besteht die Gefahr, dass bei einem eigentlich für eine Säuberung und hygienische Entkeimung gedachten Handwaschvorgang zugleich eine Verkeimung durch die rückwärtig aus dem Geruchsverschluss anströmenden, mit Keimen belasteten Aerosole stattfindet. Im Extremfall kann ein Nutzer der sanitären Einrichtung insoweit nach einem Händewaschen eine größere Belastung seine Hände mit gefährlichen Keimen aufweisen, als dies zuvor der Fall war.

Während in Krankenhäusern bereits große Anstrengungen unternommen werden, das Brauchwasser, z.B. durch entsprechende Membranfilter, von mitgeführten Keimen zu befreien, gibt es bis dahin nur wenige und wenig zufriedenstellende Ansätze, den oben geschilderten Rückstrom von Keimen aus den Abläufen, insbesondere den Geruchsverschlüssen, von sanitären Einrichtungen zu unterbinden, zumindest deutlich zu reduzieren bzw. zu unterdrücken.

Zwar gibt es Vorschläge, hier in gewissem Maße Abhilfe zu schaffen. So beschreibt z.B. die WO 00/53857 A1 einen selbstdesinfizierenden Geruchsverschluss in Abwasserleitungen, bei dem eine Kombination aus einer thermischen Behandlung (Erwärmung der Abwasserleitung des Geruchsverschlusses auf Temperaturen von jedenfalls 50°C) und mechanischer Beeinflussung über Ultraschall ein Abtöten der im Abwassersystem des Geruchsverschlusses eingetragenen Keime bewirken und damit eine Verkeimung des Systems und insoweit eine mögliche Rückdiffusion bzw. eine Rückemision von Keimen aus dem Geruchsverschluss verhindern soll. Einen ähnlichen Ansatz beschreibt die DE 10 2009 042 212 A1, wobei dort eine entsprechende Entkeimung mittels ultravioletten Lichts, mit dem die Sperrflüssigkeit in einem als Quarzrohr ausgebildeten Rohrabschnitt des Geruchsverschlusses erzielt werden soll.

Beiden Herangehensweisen gemein sind jedoch ein hoher apparativer Aufwand und die damit verbundenen hohen Einrichtungskosten. Bedenkt man, dass in typischen Krankenhäusern eine Vielzahl von sanitären Einrichtungen, so z.B. eine hohe Zahl von in den Patientenzimmern angeordneten Handwaschbecken, vorhanden sind, stellt eine Umstellung auf das in den genannten Druckschriften beschriebene System einen signifikanten Investitionsaufwand dar. Hinzu kommen vergleichsweise hohe Betriebskosten, da der Betrieb der in diesen Druckschriften genannten Anlagen eine Energiezufuhr erfordert, wobei insbesondere ein Erhitzen des gesamten Geruchsverschlusses im Abwassersystem einer sanitären Einrichtung einen vergleichsweise hohen Eintrag von Wärmeenergie und zudem einen hohen Isolationsaufwand bedingt, um Energieverluste zumindest so gering wie möglich zu halten. Auch hier zieht die Vielzahl der in einem typischen Krankenhaus vorzusehenden Systeme in der Summe einen erheblichen Energieverbrauch und damit spürbare laufende Kosten im Unterhalt nach sich.

Schließlich hat sich in Analysen von wie in den obengenannten Druckschriften beschriebenen Vorrichtungen in einem Feldversuch, der am Universitätsklinikum Greifswald durchgeführt worden ist, herausgestellt, dass sich auch mit diesen Systemen eine vollständige Unterbindung der Ausbreitung von Keimen im Geruchsverschluss nicht erzielen lässt, so dass es auch hier, dies haben entsprechende Messungen im Rahmen des Feldversuches gezeigt, zu einer Keimbelastung durch rückströmende, keimtragende Aerosole kommt bzw. kommen kann.

Die Druckschrift GB-A-2354161, die den nächstkommenden Stand der Technik bildet, zeigt einen Einsatz der mit Zeolit als Filtermaterial befüllt ist. Dies ist vergleichsweise aufwändig. Darüber hinaus muss das Filtermaterial regelmäßig erneuert werden.

Hier soll mit der Erfindung also angesetzt und eine Möglichkeit geschaffen werden, das rückwärtige Austreten von Keimen aus Geruchsverschlüssen in den Abläufen sanitärer Einrichtungen mit einfacheren Mitteln und dennoch einer hohen Zuverlässigkeit zu verhindern, zumindest deutlich zu vermindern.

Diese Aufgabe wird erfindungsgemäß gelöst durch einen Einsatz gemäß Anspruch 1.

Die wesentlichen Überlegungen, die der Erfindung zugrunde liegen, bestehen darin, für eine Unterdrückung eines rückwärtigen Austretens von Keimen aus einem mit einer Sperrflüssigkeit gefüllten Geruchsverschluss in einem Ablauf einer sanitären Einrichtung nicht etwa ein Abtöten der dort ggf. bestehenden Keime anzustreben und dafür erhebliche apparative Aufwendungen zu unternehmen und Energie einzusetzen, sondern vielmehr über eine andere Herangehensweise, nämlich eine Unterdrückung der Aerosolbildung und der durch Verwirbelung gegebenen Rückdiffusion bzw. Rückmigration der so entstehenden, ggf. keimbehafteten Aerosole aus dem Ablauf der sanitären Einrichtung heraus in den umgebenden Raum die rückwärtige Keimbelastung zu unterdrücken. Die Erfinder haben erkannt, dass dies mit vergleichsweise einfachen mechanischen Maßnahmen und Umsetzungen möglich ist. Hinsichtlich der erfindungsgemäßen Einrichtung erfordert dies erfindungsgemäß einen in einem Fallrohr des Ablaufes angeordneten, von einer Außenwand umgebenen Abströmkanal, der an einem unteren Ende stirnseitig verschlossen ist und im Bereich des unteren Endes in seiner Außenwand wenigstens eine radiale Abströmöffnung aufweist, die oberhalb des Niveaus der Sperrflüssigkeit in das Fallrohr mündet, wobei wenigstens in dem Bereich, in dem die wenigstens eine Abströmöffnung vorgesehen ist, die Außenwand des Abströmkanals einen geringeren Durchmesser aufweist als der Innendurchmesser des Fallrohres. Mit anderen Worten ist hier ein Abströmkanal als eine Art "Einsteckrohr" in den Ablauf und in das Fallrohr, welches zu dem U-förmigen Rohrabschnitt des Geruchsverschlusses führt, eingesetzt, in welches aus dem Ablauf der sanitären Einrichtung, so insbesondere eines Waschbeckens, insbesondere Handwaschbeckens, abfließendes Wasser einströmt. Durch die im Bereich des unteren Endes dieses Abströmkanals verschlossene Stirnseite wird das einströmende Wasser gebremst und umgelenkt zu der wenigstens einen seitlich in der Außenwand des Abströmkanals angeordneten Abströmöffnung, gelangt von dort aus dann in das eigentliche Fallrohr. Durch diese Maßnahme werden zwei einfache mechanische Effekte erzielt:
1. Der Impuls des fallenden Wassers wird durch das Auftreffen auf die verschlossene Stirnwand des Abströmkanals abgebremst, so dass dieses nicht mehr, wie sonst üblich, mit voller Wucht auf die Oberfläche der in dem Geruchsverschluss angeordneten Sperrflüssigkeit auftrifft. Diese Reduktion der Fallenergie bzw. des Impulses des ablaufenden Wassers wird noch einmal bestärkt dadurch, dass das aus der seitlich in der Außenwand des Abströmkanals angeordneten Abströmöffnung austretende Wasser dort zunächst gegen die Wand des Fallrohres trifft, dort nochmals abgebremst wird. Hierdurch wird die Bildung und Verwirbelung von Aerosolen im Bereich der Oberfläche der in dem Geruchsverschluss stehenden Sperrflüssigkeit deutlich verringert.
2. Durch die Anordnung des an seinem unteren Ende stirnseitig verschlossenen Abströmkanals mit der seitlich in der Außenwand angeordneten Abströmöffnung in dem Fallrohr ist ferner eine Art Labyrinthdichtung gegeben, die eine Rückmigration von dennoch entstehenden und aufgewirbelten Aerosolen in Richtung des Ablaufes bzw. der Ablauföffnung der sanitären Einrichtung deutlich erschwert und unterdrückt. Hinzu kommt, dass die Abströmöffnungen in der Außenwand des Abströmkanals, insbesondere wenn hier mehrere gewählt werden, von vergleichsweise geringem Querschnitt gebildet werden können, so dass diese beim Ablaufen des Wassers nahezu vollständig von durchströmendem Wasser befüllt sind, auch hierdurch wiederum eine Rückmigration von keimbehafteten Aerosolen erschwert wird.

Wichtig ist in diesem Zusammenhang darauf hinzuweisen, dass unter einer Unterdrückung eines rückwärtigen Austretens von Keimen aus dem Geruchsverschluss hier nicht etwa eine vollständige Eliminierung verstanden werden muss, dass bereits eine deutliche Reduzierung der Keimbelastung im Sinne der Erfindung als eine Unterdrückung angesehen wird. Mit anderen Worten zielt die erfindungsgemäße mechanische Maßnahme nicht zwangsläufig auf eine vollständige Eliminierung der Keimbelastung durch rückwärtiges Austreten aus dem Geruchsverschluss einer sanitären Einrichtung ab. Bereits durch eine signifikante Reduzierung dieser Keimbelastung ist ein erfindungsgemäß angestrebtes Ergebnis manifestiert.

Wie bereits angedeutet, können über den Umfang der Außenwand des Abströmkanals verteilt mehrere, insbesondere gleichmäßig über den Umfang verteilt angeordnete, radiale Abströmöffnungen vorgesehen sein. Dies führt zu im jeweiligen Querschnitt kleiner zu gestaltenden Abströmöffnungen, zudem zu einer gleichmäßigen Verteilung des ablaufenden Wassers in einer Umlenkrichtung gegen die Innenwand des Fallrohres und begünstigt somit noch einmal die so gegebene Abbremswirkung und Verringerung des Impulses des ablaufenden Wassers.

Um ein versehentliches Eindringen von Gegenständen in den Ablauf bzw. in den Abströmkanal zu verhindern, kann letzterer mit Vorteil an einem Einlauf, der mit einer Ablauföffnung der sanitären Einrichtung verbunden ist, mit einem Sperrgitter oder Sperrsieb zum Zurückhalten solcher Gegenstände abgedeckt sein. Die Ablauföffnung der sanitären Einrichtung ist typischerweise eine in die Keramik oder das Metall oder das sonstige Material der sanitären Einrichtung, z.B. eines Handwaschbeckens, eingebrachte Öffnung, an die in einer normalen Installation mit bekannten Mitteln das Fallrohr und typischerweise ein Ablaufsieb angebracht wird. Hierbei wird das Fallrohr typischerweise mit dem Ablaufsieb verschraubt, wozu in das Innere des Fallrohres, über Stege mit dessen Wandung verbunden, ein Gewinde eingebracht ist, in welches eine durch ein Ablaufsieb zentral geführte Schraube eingeschraubt wird. Ein diesem Ablaufsieb vergleichbares Element ist nun erfindungsgemäß auf dem Einlauf des Abströmkanals aufgebracht. Dabei ist von besonderem Vorteil, wenn die gesamte Querschnittsfläche der Abströmöffnung bzw. der Abströmöffnungen größer oder gleich der gesamten Querschnittsfläche der Öffnungen in dem Sperrgitter oder Sperrsieb ist. Mit den gesamten Querschnittsflächen ist hier die Summe der einzelnen Querschnittsflächen gemeint, also eine Gesamtquerschnittsfläche, die für den Ablauf des Wassers zur Verfügung steht. Dadurch, dass, wie in dieser vorteilhaften Weiterbildung aufgezeigt, diese Querschnittsfläche der Abströmöffnungen größer oder gleich der Querschnittsfläche der Öffnungen im Sperrgitter oder Sperrsieb ist, ist gewährleistet, dass durch das Sperrgitter bzw. Sperrsieb ablaufendes Wasser in gleicher Abströmgeschwindigkeit auch durch die Abströmöffnungen treten kann, so dass es hier nicht zu einem Rückstau kommt.

Eine weitere vorteilhafte Weiterbildung der erfindungsgemäßen Einrichtung besteht darin, dass in dem Bereich der Abströmöffnungen zwischen der Außenwand des Abströmkanals und der Innenwand des Fallrohres ein Zwischenraum gegeben ist, dessen horizontale Querschnittsfläche größer oder gleich der gesamten Querschnittsfläche der Abströmöffnung bzw. Abströmöffnungen ist. Dieser Zwischenraum bildet eine Art "Nadelöhr" auf dem Weg des abströmenden Wassers, wobei die hier erfindungsgemäß angegebene Relation wiederum dafür sorgt, dass aus den Abströmöffnungen austretendes Wasser mit gleicher Durchsatzmenge diesen Zwischenraum durchströmen kann, so dass auch hier nicht etwa die Gefahr der Bildung eines Rückstaus besteht.

Erfindungsgemäß ist vorgesehen, dass der Abströmkanal an seinem unteren Ende stirnseitig mit einer Prallplatte verschlossen ist. Diese Prallplatte ist mit Vorteil horizontal angeordnet, so dass ein das anströmende, ablaufende Wasser besonders gut abbremsender Effekt erzielt wird.

Um zu vermeiden, dass die Außenwand des Abströmkanals mit Keimen besiedelt wird, kann diese zumindest auf Ihrer innen liegenden Oberfläche biozid und/oder antimikrobiell ausgebildet, insbesondere beschichtet sein. Mit Vorteil kann dabei der gesamte Abströmkanal entsprechend ausgebildet sein. Hier kommen neben bioziden und/oder antimikrobiellen Beschichtungen aber auch die Wahl eines per se biozid und/oder antimikrobiell wirkenden Materials für die Bildung des Abströmkanals in Betracht, z.B. Kupfer. Alternativ kann der Abströmkanal z.B. aus einem Kunststoff gebildet sein, der mit Silberionen versehen ist. Es können aber auch Beschichtungen gewählt werden, die die Anhaftung und damit das Anwachsen eines Biofilms erschweren und unterbinden. Hier sind diverse Möglichkeiten im Stand der Technik beschrieben und dem Fachmann geläufig. Er kann ohne weiteres Zutun eine entsprechende, ihm bekannte Möglichkeit wählen, die einerseits im Hinblick auf ihre Wirksamkeit seinen Ansprüchen genügt, andererseits aber auch kostengünstig umzusetzen ist. Darüber hinaus kann der Abströmkanal insgesamt als austauschbares Element gebildet sein, so dass nach einer gewissen Standzeit, innerhalb derer womöglich eine Keimbesiedlung auch dieses Elements eingetreten sein könnte, dieses Element durch ein frisches ersetzt werden kann, um so weiterhin die Unterdrückung der Rückmigration von Keimen durch dieses Element zuverlässig zu erreichen.

Erfindungsgemäß ist ein Einsatzes zur Verfügung gestellt, der in den Ablauf und das zu einem Geruchsverschluss gehörige Fallrohr einer sanitären Einrichtung eingesetzt werden kann. Ein solcher Einsatz weist dann erfindungsgemäß einen von einer Außenwand umgebenen röhrfömrigen Abschnitt auf, der an einem ersten Ende stirnseitig verschlossen ist, wobei im Bereich des ersten Endes in der Außenwand wenigstens eine, insbesondere mehrere, vorzugsweise radial gleichmäßig verteilte Abströmöffnung(en) angeordnet ist/sind. Ein solcher Einsatz kann, insbesondere als Verschleißteil, in den Ablauf einer bestehenden sanitären Einrichtung eingesetzt werden und dabei den oben beschriebenen vorteilhaften Effekt eines Abbremsens des ablaufenden Wassers erzielen und so ein Rückwandern von Keimen und das rückwärtige Austreten derselben aus dem Geruchsverschluss und dem Ablauf in oben beschriebener Weise unterdrücken. Mit Vorteil kann, um eine Anpassung an unterschiedliche sanitäre Einrichtungen vornehmen zu können, z.B. solche mit unterschiedlich langen Fallrohren im Ablauf, der Einsatz längenveränderlich sein, z.B. teleskopisch gebildet. So kann auf einfache Weise ein Standardteil verwendet und durch entsprechende Einstellung der Länge an die Situation vor Ort angepasst werden.

Mit Vorteil kann der rohrförmige Abschnitt des Einsatzes an einem zweiten, dem ersten Ende gegenüberliegendem Ende stirnseitig mit einem Sieb- oder Gitterelement verschlossen sein. Dadurch wird der oben bereits beschriebene Vorteil erzielt, dass versehentlich in sanitäre Einrichtungen gelangte Gegenstände von größerer Dimension zurückgehalten werden können. Mit Vorteil ist bei einer solchen Lösung dann der gesamte Querschnitt der Abströmöffnung bzw. Abströmöffnungen größer oder gleich dem gesamten Querschnitt der Öffnungen des Sieb- oder Gitterelementes. Die sich hieraus ergebenden strömungstechnischen Vorteile unter Verhinderung eines Rückstaus sind bereits vorstehend genannt, so dass hier auf die entsprechende vorstehende Beschreibung verwiesen wird.

Weiterhin kann erfindungsgemäß der Einsatz zumindest teilweise, insbesondere jedoch weitgehend vollständig eine biozid oder antimikrobiell wirkende Oberfläche aufweisen. Auch hierzu sind die damit verbundenen Vorteile bereits vorstehend genannt. Eine entsprechende Ausrüstung der Oberfläche bzw. Gestaltung des Materials des Einsatzes verhindert auch über eine längere Standzeit ein Ansiedeln von Keimen in diesem Element, so dass dieses mit längerer Standzeit verwendet werden kann. Sollte es hier doch einmal zu einer Verkeimung kommen, so kann der entsprechende Einsatz entnommen und wahlweise gereinigt/desinfiziert oder aber durch einen neuen, frischen und unverkeimten Einsatz ersetzt werden.

Erfindungsgemäß verringert sich der Durchmesser des rohrförmigen Abschnittes zu dem ersten Ende hin. Dies kann entweder kontinuierlich, z.B. in einer konischen Formgebung, geschehen, aber auch ebenso gut in Form von einer oder mehreren Stufe(n). Die entsprechende Verjüngung hat den Vorteil, dass der Einsatz in einem oberen, mit größerem Durchmesser ausgebildeten Ende weitgehend passgenau in den Ablauf der sanitären Einrichtung und das damit verbundene Fallrohr eingesetzt werden kann, so dass er an einem im Einsatz oben gelegenen Ende gegenüber einer Außenwand des Fallrohres oder eines entsprechenden Rohrstückes des Ablaufes dichtend und diesen verschließend sitzt, wobei in einem unteren Abschnitt zwischen der Außenwand des Einsatzes und der Innenwand des Fallrohres ein ausreichender Abstand bleibt, um aus den Abströmöffnungen austretendes Wasser weiterleiten zu können entlang des Fallrohres bis zu einem U-förmigen Rohrstück des Geruchsverschlusses.

Um den Einsatz zuverlässig gegen eine Innenwand eines mit dem Ablauf verbundenen Rohres abzudichten, damit zu verhindern, dass einerseits abströmendes Wasser an dem Einsatz und dem mit diesen gebildeten Ablaufkanal vorbei in das Fallrohr gerät, anderseits aufgewirbelte Luft an dem Einsatz vorbei durch den Ablauf der sanitären Einrichtung gelangt, kann an dem Einsatz wenigstens eine Dichtung zum Abdichten gegen diese Innenwand des mit dem Ablauf verbundenen Rohres angeordnet sein.

In einem weiteren Aspekt der Erfindung wird ein Bausatz bereitgestellt zum Herrichten eines Geruchsverschlusses im Ablauf einer sanitären Einrichtung zur Unterdrückung eines rückwärtigen Austretens von Keimen. Dieser Bausatz umfasst ein rohrförmiges, einen ungehindert durchlässigen Rohrinnenraum aufweisendes Anschlussstück zum Einsetzen in eine Ablauföffnung einer sanitären Einrichtung und zum Verbinden mit einem Geruchsverschluss sowie einen Einsatz, wie er vorstehend beschrieben ist zum passgenauen Einsetzen in das Anschlussstück.

Dieser Bausatz weist insbesondere das bezeichnete Anschlussstück auf, da bei herkömmlichen Anschlüssen zum Verbinden des Ablaufes hierbei des Fallrohres mit den Ablauföffnungen sanitärer Einrichtungen in diesen Verbindungsstücken Verstrebungen und andere ein Einsetzen des Einsatzes verhindernde bauliche Elemente angeordnet sind, die z.B. und insbesondere ein Gewinde oder sonstiges Widerlager zum Festlegen eines Ablaufsiebes aufweisen. Dieser herkömmliche Anschluss wird erfindungsgemäß ausgetauscht durch das Anschlussstück des Bausatzes, welches dann einen vollständig frei durchgängigen, also ohne jegliche in diesen hineinragende Element aufweisenden Rohrinnenraum hat, in den dann der erfindungsgemäße Einsatz eingesetzt werden kann. Dieser Einsatz kann dann passgenau dort eingesetzt werden, so dass er gegenüber dem Anschlussstück abdichtet und ablaufendes Wasser ausschließlich den Weg durch den Einsatz nimmt. So kann ein ansonsten "herkömmlicher" Geruchsverschluss mit dem erfindungsgemäßen Bausatz einfach und mit wenigen Handgriffen umgerüstet werden. Das Anschlussstück kann insbesondere und mit Vorteil so beschaffen und gebildet sein, dass auf sein mit der Ablauföffnung der sanitären Einrichtung zu verbindendes Ende im montierten Zustand ein einen seitlichen Ablaufschlitz belassenden Pralldeckel, z.B. ein pilzartig gewölbter Pralldeckel, aufgesetzt werden kann, der - in Kombination mit dem erfindungsgemäßen Abströmkanal - eine weiter verbesserte Unterdrückung der Rückmigration von Keimen bewirken kann, indem er das abströmende Wasser bereits in der sanitären Einrichtung bremst und zudem durch eine zusätzliche Wegumlenkung einen weiteren Labyrinth-Dichteffekt für Aerosolrückströme aus dem Ablauf bildet. Ein solcher Pralldeckel kann - muss dies aber nicht - auch Bestandteil des Bausatzes sein.

Schließlich besteht ein weiterer Aspekt der Erfindung in einem Geruchsverschluss für einen Ablauf einer sanitären Einrichtung mit einer Einrichtung zur Unterdrückung eines rückwärtigen Austretens von Keimen aus diesem Geruchsverschluss mit den vorstehend bereits beschriebenen Eigenschaften und Merkmalen.

Weitere Vorteile und Merkmale der Erfindung ergeben sich aus der nachstehenden Beschreibung eines Ausführungsbeispiels anhand der beigefügten Figuren. Dabei zeigen:
- Fig. 1: in einem Längsschnitt die Darstellung eines Geruchsverschlusses im Abfluss einer nicht näher dargestellten sanitären Einrichtung, insbesondere eines Waschbeckens, z.B. eines Handwaschbeckens, mit darin vorgesehener und angeordneter Einrichtung zur Unterdrückung eines rückwärtigen Austretens von Keimen gemäß der Erfindung; und
- Fig. 2: in einer dreidimensionalen Ansicht und vergrößert einen erfindungsgemäßen Einsatz, wie er in der Einrichtung gemäß Fig. 1 verwendet und eingesetzt ist.

Die Figuren sind rein schematisch und beschränken sich in ihrer Darstellung auf die wesentlichen und für das Verständnis der Erfindung wichtigen Bauteile.

In den Figuren sind gleiche Elemente mit gleichen Bezugszeichen versehen.

In Fig. 1 ist in einem Längsschnitt gezeigt mit wesentlichen Elementen ein Geruchsverschluss 1 aus der Abflussverrohrung einer nicht näher dargestellten sanitären Einrichtung, hier typischerweise eines Waschbeckens, insbesondere Handwaschbeckens. Der Geruchsverschluss 1 umfasst im Kern ein Fallrohr 2 und daran angeschlossen und in der Strömungsrichtung dahinter geschaltet ein U-Rohr 3, wie dies bei bekannten Geruchsverschlüssen üblich ist. In dem U-Rohr 3 steht, hier angedeutet durch die Begrenzungslinien ihrer Oberfläche, eine Sperrflüssigkeit 4. Diese Sperrflüssigkeit 4 dient in üblicher und wohlbekannter Weise einem Zurückhalten von Fäulnis- und anderen übel riechenden Gasen in dem Rohrabschnitt, der sich an das U-Rohr 3 in Strömungsrichtung dahinter anschließt, und der hier nicht gezeigt ist.

An einem in der Darstellung oben gezeigten, strömungstechnisch vor dem Fallrohr 2 liegenden Abschnitt schließt sich an letztgenanntes ein Anschlussstück 5 an. Dieses Anschlussstück 5 ist als ein Rohrabschnitt ausgebildet und weist an einem ersten, in der Figur oben dargestellten Ende einen Absatz 6 auf, mit dem es in eine Abflussöffnung einer sanitären Einrichtung, z.B. die Abflussöffnung eines Waschbeckens von dessen Innenseite her, eingelegt werden kann. An seiner Außenwand 7 weist das Anschlussstück 5 außenseitig eine Gewindestruktur auf, mit der ein Klemmstück 8, welches hülsenförmig gebildet ist und auf der Innenseite seiner inneren Ausnehmung ein Gegengewinde aufweist, in verschraubtem Eingriff steht. Das Klemmstück 8 kann insoweit auf dem Anschlussstück 5 in Längsrichtung verlagert werden durch Verschrauben der Gewinde. So kann das Klemmstück 8 nach einem Einführen des Anschlussstückes 5 durch eine Ablauföffnung der sanitären Einrichtung von der dem Absatz 6 entgegengesetzten Seite her gegen den Rand der Ablauföffnung geschraubt werden, so dass das Anschlussstück 5 in der Ablauföffnung verklemmt ist. Insoweit ist das Anschlussstück 5 einem herkömmlichen Anschluss für den Ablauf einer sanitären Einrichtung gleich gebildet.

Über eine über dem Fallrohr 2 geführte Überwurfmutter 9, die mit ihrem Innengewinde ebenfalls mit dem auf der Außenwand 7 des Anschlussstückes 5 aufgebrachten Außengewinde in Eingriff steht, wird das Anschlussstück 5 mit dem Fallrohr 2 verbunden. Um hier eine dichte Verbindung herzustellen, ist eine Dichtung 10 in Form einer Flachscheibendichtung vorgesehen, an der das Anschlussstück 5 mit seiner dem Absatz 6 gegenüberliegenden Stirnseite anliegt, und die auch das Fallrohr 2 stirnseitig abdichtet. Auch diese Verbindung ist an sich von üblichen Aufbauten von Geruchsverschlüssen bekannter Art hinlänglich bekannt.

Im Unterschied zu üblichen Anschlussstücken weist das für den erfindungsgemäßen Aufbau verwendete Anschlussstück 5, welches vorzugsweise aus Kunststoff gebildet ist, einen freien Rohrdurchgang 11 in seinem Inneren auf, in den keinerlei baulichen Einrichtungen hineinragen, insbesondere keine sternförmig abgestützten, zentral gelegten Innengewinde oder dgl., wie sie bei üblichen Anschlussstücken zum Verschrauben der Abflussgitter bzw. Abflusssiebe häufig verwendet sind.

In das Anschlussstück 5 hinein eingesetzt und bis in das Innere des Fallrohres 2 reichend ist ein Einsatz 12. Dieser Einsatz 12 weist die Form eines Rohrabschnittes auf mit einer diesen seitlich umgebenden Außenwand 13, die einen Abströmkanal 14 umschließt. An einem ersten, in Einbaulage unten gelegenen stirnseitigen Ende 15 ist der Abströmkanal 14 des Einsatzes 12 stirnseitig verschlossen mit einer Prallplatte 16. Im Bereich dieses ersten Endes 15 sind in der Außenwand 13 ferner entlang des Umfanges gleichmäßig verteilt mehrere Abströmöffnungen 17 vorgesehen.

An einem zweiten stirnseitigen Ende 18 ist ein Einlauf des Abströmkanals 14 mit einem Siebelement 19 bedeckt, welches Durchflussöffnungen 20 (vgl. Fig. 2) aufweist. Seitlich an dem Siebelement 19 ist an dem Einsatz 12 eine O-Ringdichtung 21 angeordnet. Mit dieser O-Ringdichtung liegt der Einsatz 12 in dem in Fig. 1 dargestellten eingebauten Zustand auf einem in dem Anschlussstück 5 ausgebildeten Absatz 22 auf, wobei der Außendurchmesser des Einsatzes 12 in diesem Bereich, hier gebildet durch eine seitlich überstehende Wand des Siebelementes 18, so gewählt ist, dass er dem Innendurchmesser des Rohrdurchganges des Anschlussstückes 5 in diesem Bereich entspricht, durch die O-Ringdichtung 21 in diesem Bereich gegen den Absatz 22 abdichtet. Eine weitere Abdichtung erfährt der Einsatz durch ein Zusammenwirken der Außenwand 13 mit der als Flachscheibendichtung ausgebildeten Dichtung 10, die in einem Abschnitt der dort zylinderförmig ausgebildeten Außenwand 13 des Einsatzes 12 dichtend gegen diese anliegt und den Einsatz 12 zugleich in Position hält und stabilisiert.

In einem unteren Bereich 23 verläuft die zunächst zylindrisch geführte Außenwand 13 des Einsatzes 12 sich konisch zum ersten Ende 15 hin verjüngend. Dadurch wird, wie in Fig. 1 zu erkennen ist, ein Abstand des Einsatzes 12, insbesondere der Abströmöffnungen 17 zu der Wand des Fallrohres 12 gebildet, so dass ein Zwischenraum entsteht, der ein Abströmen von Wasser ermöglicht.

Wie in Fig. 1 ferner zu erkennen ist, ist der Einsatz 12 im Betrieb, um ein gewisses Maß in das Anschlussstück 5 hinein versetzt angeordnet, so dass das Siebelement 19 unterhalb des Niveaus des Absatzes 6 des Anschlussstückes 5 liegt.

Mit der wie in Fig. 1 dargestellten Anordnung wird beim Ablaufen von Wasser aus der nicht dargestellten sanitären Einrichtung nun folgender Effekt erreicht:

Das über den Ablauf der sanitären Einrichtung von der mit dem Absatz 6 versehenen Stirnseite her in das Anschlussstück 5, in dessen Rohrdurchgang 11 einströmende Wasser läuft, durch die O-Ringdichtung 21 an einem anderen Strömungsweg gehindert, vollständig über das Siebelement 19 und durch die darin angeordneten Öffnungen 20 in den Abströmkanal 14 im Inneren des Einsatzes 12 ein und fällt im Inneren des Einsatzes 12 eine weite Strecke des Fallrohres 2 hinab, bis es auf den stirnseitigen Verschluss in Form der Prallplatte 16 trifft, dort abgebremst und umgelenkt wird und durch die Abströmöffnungen 17 radial ausströmt. Von dort trifft das im Wesentlichen radial ausströmende Wasser noch einmal, dessen Impuls und Strömungsgeschwindigkeit bremsend, gegen die Wand des Fallrohres 2, von wo aus es dann weiter hinabströmt und -rieselt bis in den Bereich des U-Rohres 3.

Hier wird bereits deutlich, dass durch den Einsatz 12 und insbesondere die an dessen ersten Ende 15 angeordnete Prallplatte 16 die Umlenkung des abströmenden Wassers durch die radial gelegenen Abströmöffnungen 17 eine erhebliche Verlangsamung des abströmenden Wassers verglichen mit einem Fall erreicht wird, in dem das Wasser die gesamt Länge des Fallrohres 2 frei durchfallen hätte. Das Wasser, welches auf die Oberfläche der Sperrflüssigkeit 4 auftrifft, ist also entsprechend mit geringerer Geschwindigkeit und verringertem Impuls versehen, so dass es verglichen mit einem "herkömmlichen" Ablauf zu einer deutlich geringeren Verwirbelung und Aerosolbildung in diesem Bereich kommt, wodurch weniger potentiell keimbelastete Aerosole das Fallrohr 2 hinaufsteigen entgegen der Abflussrichtung des Wassers.

Neben diesem ersten, eine Keimrückmigration verhindernden Effekt tritt nun noch ein weiterer Effekt hinzu. Denn diejenigen Aerosole, die das Fallrohr 2 hinauf zurückwandern, können dies nicht in einfacher Gradlinigkeit bis hin zu dem oberen, den Absatz 6 aufweisenden stirnseitigen Ende des Anschlussstückes 5 und damit bis in den Ablauf der sanitären Einrichtung hinein tun. Vielmehr müssen sie eine Art Labyrinth passieren, in dem sie eine Wegumlenkung vornehmen müssen durch die radial gelegenen Abströmöffnungen 17 hindurch und wiederum in vertikaler Richtung umgelenkt durch den Abströmkanal 14 im Inneren des Einsatzes 12. Durch diese einfache Labyrinthdichtung wird ein weiterer Effekt erreicht, der eine Rückmigration keimbehafteter Aerosole unterbindet. Hinzu kommt noch, dass eine entsprechende Rückmigration durch durch die Abströmöffnungen 17 nachströmendes Abwasser zusätzlich verhindert wird.

Hier wird also mit einfachen mechanischen Mitteln durch einerseits eine Verringerung der Aerosolbildung und Verwirbelung, erzielt durch eine Reduzierung von Geschwindigkeit und Impuls des abströmenden Wassers und andererseits eine Labyrinthdichtwirkung sehr effektiv und, wie Versuche gezeigt haben, mit gutem Ergebnis eine deutliche Reduzierung und Unterdrückung der Keimbelastung erzielt, die aus dem Geruchsverschluss 1 in rückwärtiger Richtung migrieren.

Ein sicheres Ablaufen des aus dem Ablauf der sanitären Einrichtung ausströmenden Wassers wird insbesondere auch dadurch gewährleistet, dass zunächst einmal der Ringraum zwischen den Abströmöffnungen 17 und der Wand des Fallrohres 2 in einem horizontalen Querschnitt eine Querschnittsfläche aufweist, die größer ist als oder zumindest gleich groß ist wie die gesamte Querschnittsfläche der Abströmöffnungen 17 in Summe, so dass durch diese Abströmöffnungen 17 austretendes Wasser in gleicher Strömungsrate weiterfließen kann in Richtung des U-Rohres 3. In gleicher Weise sind die Abströmöffnungen 17 in der Summe ihrer Querschnittsfläche von gleicher Fläche wie oder größer als die gesamte Querschnittsfläche aller Öffnungen 20 in dem Siebelement 19. Auch dies gewährleistet, dass durch das Siebelement abströmendes Wasser jedenfalls nicht aufgrund einer Querschnittsverengung im Bereich der Abströmöffnungen 17 rückgestaut wird.

Der Einsatz 12 besteht vorzugsweise aus Kunststoff, wobei das Siebelement 19 für eine ansprechendere Optik verchromt oder in sonstiger Weise metallisiert sein kann. Mit Vorteil ist das Material des Einsatzes 12 zumindest das der Außenwand 13 auf der an den Abströmkanal 14 angrenzenden Fläche biozid und/oder mikrobiell wirkend gebildet. Hiervon ausgenommen sein kann das Siebelement 19, der restliche Teil des Einsatzes 12 ist vorzugsweise insgesamt in solcher Weise gebildet. Dabei kann diese Wirkung erzielt werden durch eine entsprechende Beschichtung, oder auch durch entsprechende Zusätze in dem Kunststoffmaterial, beispielsweise Zusätze, die biozid wirkende Silberionen oder Kupferionen freisetzen.

Der Vorteil der erfindungsgemäßen Einrichtung mit dem Einsatz 12 besteht darin, dass der Einsatz 12, der, wie oben beschrieben, in das Anschlussstück 5 und das Fallrohr 12 lediglich eingeschoben und eingesteckt ist, einfach durch Herausziehen (z.B. mittels eines hierfür verwendeten Werkzeuges, mit dem durch eine der Öffnungen 20 in dem Siebelement 19 gegriffen und dieses hintergriffen werden kann) aus seiner Position gezogen und entnommen werden sowie entweder gereinigt und dann wiederum eingesetzt oder aber durch einen frischen Einsatz 12 ersetzt werden kann. Auf diese Weise kann der Ablauf und der Geruchsverschluss 1 insgesamt hygienisch gehalten werden, auch wenn es über eine längere Standzeit zu einer Verkeimung des Einsatzes 12 etwa kommen sollte.

Herauszustellen ist an dieser Stelle auch noch einmal, dass die erfindungsgemäße Lösung auf rein mechanischen Wirkweisen basiert, keine kostspieligen Einrichtungen und energieaufwendigen Betrieb erfordert. Insbesondere können auch bestehende Abläufe und Geruchsverschlüsse einfach umgerüstet werden, indem der herkömmliche Anschluss an die sanitäre Einrichtung gegen ein Anschlussstück 5 ausgetauscht, dieses Anschlussstück 5 mit der bestehenden Verrohrung des Geruchsverschlusses, insbesondere dem Fallrohr 2 in üblicher Weise verbunden wird und ein Einsatz 12 in das Anschlussstück 5 und das Fallrohr 2 eingebracht wird. Durch diese Maßnahme kann insbesondere in Anbetracht der gegebenen Vielzahl der in Krankenhäusern und derartigen Einrichtungen bestehenden sanitären Einrichtungen, insbesondere Handwaschbecken in Patientenzimmern oder dgl., eine kostengünstige Nachrüstung zur Unterdrückung einer durch rückwärtiges Austreten von Keimen aus den Geruchsverschlüssen herrührenden Verkeimung erreicht werden.

### Bezugszeichenliste

- 1: Geruchsverschluss
- 2: Fallrohr
- 3: U-Rohr
- 4: Sperrflüssigkeit
- 5: Anschlussstück
- 6: Absatz
- 7: Außenwand
- 8: Klemmstück
- 9: Überwurfmutter
- 10: Dichtung
- 11: Rohrdurchgang
- 12: Einsatz
- 13: Außenwand
- 14: Abströmkanal
- 15: erstes Ende
- 16: Prallplatte
- 17: Abströmöffnung
- 18: zweites Ende
- 19: Siebelement
- 20: Öffnung
- 21: O-Ringdichtung
- 22: Absatz
- 23: unterer Bereich

## Patentansprüche

1. Einsatz (12) zum Einsetzen in einen Ablauf und ein zu einem Geruchsverschluss (1) gehöriges Fallrohr (2) einer sanitären Einrichtung, der Einsatz beinhaltend einen von einer Außenwand (13) umgebenen rohrförmigen Abschnitt (14), der an einem ersten in Einbaulage unten gelegenen Ende (15) stirnseitig verschlossen ist, wobei nur im Bereich des ersten Endes wenigstens eine, insbesondere mehrere, vorzugsweise radial gleichmäßig verteilte, Abströmöffnung(en) (17) angeordnet ist/sind und wobei sich der Durchmesser des rohrförmigen Abschnitts (14) zu dem ersten Ende hin (15) verringert,
**dadurch gekennzeichnet, dass**
das erste Ende (15) mit einer Prallplatte (16) verschlossen ist und dass
die wenigstens eine radiale Abströmöffnung (17) sich nur im Bereich des ersten Endes (15) in der Außenwand (13) befindet und die Außenwand (13) im Übrigen undurchbrochen ist.

2. Einsatz nach Anspruch 1, **dadurch gekennzeichnet, dass** der rohrförmige Abschnitt an einem zweiten, dem ersten Ende (15) gegenüberliegenden Ende (18) stirnseitig mit einem Sieb- (19) oder Gitterelement verschlossen ist.

3. Einsatz nach Anspruch 2, **dadurch gekennzeichnet, dass** der gesamte Querschnitt der Abströmöffnung(en) (17) größer oder gleich dem gesamten Querschnitt der Öffnungen (20) des Sieb- (19) oder Gitterelementes ist.

4. Einsatz nach einem der Ansprüche 1 bis 3, **dadurch gekennzeichnet, dass** er zumindest teilweise eine biozid oder antimikrobiell wirkende Oberfläche aufweist.

5. Einsatz nach einem der Ansprüche 1 bis 4, **gekennzeichnet durch** eine an dem Einsatz (12) angeordnete Dichtung (21) zum Abdichten gegen eine Innenwand eines mit dem Ablauf verbundenen Rohrs (5).

6. Ablauf einer sanitären Einrichtung beinhaltend ein Fallrohr (2) und einen mit einer Sperrflüssigkeit (4) gefüllten Geruchsverschluss (1) sowie einen Einsatz zur Unterdrückung eines rückwärtigen Austretens von Keimen aus dem mit der Sperrflüssigkeit (4) gefüllten Geruchsverschluss (1), **dadurch gekennzeichnet, dass** der Einsatz ein Einsatz nach einem der Ansprüche 1 bis 5 ist, der in dem Fallrohr (2) des Ablaufs angeordnet ist und dessen radiale Abströmöffnung (17) oberhalb des Niveaus der Sperrflüssigkeit (4) in das Fallrohr (2) mündet, wobei wenigstens in dem Bereich, in dem die wenigstens eine Abströmöffnung (17) vorgesehen ist, die Außenwand (13) des als ein Abströmkanal ausgebildeten rohrförmigen Abschnitts (14) einen geringeren Durchmesser aufweist als der Innendurchmesser des Fallrohres (2).

7. Ablauf nach Anspruch 6, **gekennzeichnet durch** mehrere, insbesondere gleichmäßig über den Umfang der Außenwand (13) des Abströmkanals (14) verteilte, radiale nur im Bereich des unteren Endes (15) des Abströmkanals (14) befindlichen Abströmöffnungen (17).

8. Ablauf nach einem der Ansprüche 6 oder 7, **dadurch gekennzeichnet, dass** ein Einlauf des Abströmkanals (14) mit einer Ablauföffnung der sanitären Einrichtung verbunden und mit einem Sperrgitter oder Sperrsieb (19) zum Zurückhalten von Gegenständen abgedeckt ist.

9. Ablauf nach Anspruch 8, **dadurch gekennzeichnet, dass** die gesamte Querschnittsfläche der Abströmöffnung(en) (17) größer oder gleich der gesamten Querschnittsfläche der Öffnungen (20) in dem Sperrgitter oder Sperrsieb (19) ist.

10. Ablauf nach einem der Ansprüche 6 bis 9, **dadurch gekennzeichnet, dass** in dem Bereich der Abströmöffnungen (17) zwischen der Außenwand (13) des Abströmkanals (14) und der Innenwand des Fallrohres (2) ein Zwischenraum gegeben ist, dessen horizontale Querschnittsfläche größer oder gleich der gesamten Querschnittsfläche der Abströmöffnung(en) (17) ist.

11. Ablauf nach einem der Ansprüche 6 bis 10, **dadurch gekennzeichnet, dass** die Außenwand (13) des Abströmkanals (14) zumindest auf ihrer innen liegenden Oberfläche biozid und/oder antimikrobiell ausgebildet, insbesondere beschichtet ist.

12. Bausatz zum Herrichten eines ein Fallrohr (2), ein mit einer Sperrflüssigkeit (4) gefüllten Geruchsverschluss (1) und eine Ablauföffnung beinhaltenden Ablaufs einer sanitären Einrichtung zur Unterdrückung eines rückwärtigen Austretens von Keimen, **dadurch gekennzeichnet, dass** der Bausatz Folgendes aufweist:
• ein rohrförmiges, einen ungehindert durchlässigen Rohrinnenraum (11) aufweisendes Anschlussstück (5) zum Einsetzen in die Ablauföffnung der sanitären Einrichtung und
• einen Einsatz (12) nach einem der Ansprüche 1 bis 5 zum passgenauen Einsetzen in das Anschlussstück (5).

## Claims

1. Insert (12) for insertion into a drain and a downpipe (2) of a sanitary device belonging to an odour trap (1), the insert containing a tubular section (14) which is surrounded by an outer wall (13) and is closed at the end face at a first end (15) which is located at the bottom in the installation position, at least one tubular section, in particular a plurality thereof, preferably radially uniformly distributed, only in the region of the first end in the outer wall, the diameter of the tubular section (14) is reduced towards the first end (15), **characterised in that** the first end (15) is closed by a baffle plate (16) and **in that** said at least one radial outflow opening (17) is located in the outer wall (13) only in the region of the first end (15) and the outer wall (13) is otherwise unperforated.

2. An insert according to Claim 1, **characterised in that** the tubular section is closed at a second end (18) opposite the first end (15) at the end face with a sieve element (19) or grid element.

3. An insert according to Claim 2, **characterised in that** the total cross-section of the outflow opening(s) (17) is greater than or equal to the total cross-section of the openings (20) of the sieve element (19) or grid element.

4. A use according to one of claims 1 to 3, **characterised in that** it has at least partially a biocidally or antimicrobially acting surface.

5. An insert according to one of claims 1 to 4, **characterised by** a seal (21) arranged on the insert (12) for sealing against an inner wall of a pipe (5) connected to the drain.

6. A drain of a sanitary device comprising a downpipe (2) and an odour trap (1) filled with a barrier liquid (4) as well as an insert for suppressing a rearward escape of germs from the odour trap (1) filled with the barrier liquid (4), **characterised in that** the insert is an insert according to one of claims 1 to 5, which is arranged in the downpipe (2) of the outlet and the radial outflow opening (17) of which opens into the downpipe (2) above the level of the barrier liquid (4), the outer wall (13) of the tubular section (14) formed as an outflow channel having a smaller diameter than the inner diameter of the downpipe (2) at least in the region in which said at least one outflow opening (17) is provided,

7. An outlet according to claim 6, **characterised by** a plurality of radial outlet openings (17) which are distributed in particular uniformly over the circumference of the outer wall (13) of the outlet channel (14) and are located only in the region of the lower end (15) of the outlet channel (14).

8. An outlet according to one of claims 6 or 7, **characterised in that** an inlet of the outflow channel (14) is connected to an outlet opening of the sanitary device and is covered by a barrier grid or barrier sieve (19) for retaining objects.

9. An outlet according to claim 8, **characterised in that** the total cross-sectional area of the discharge orifice(s) (17) is greater than or equal to the total cross-sectional area of the orifices (20) in the barrier grid or sieve (19).

10. An outlet according to one of claims 6 to 9, **characterised in that** in the region of the outlet openings (17) between the outer wall (13) of the outlet channel (14) and the inner wall of the downpipe (2) there is an intermediate space whose horizontal cross-sectional area is greater than or equal to the entire cross-sectional area of the outlet opening(s) (17).

11. An outlet according to one of claims 6 to 10, **characterised in that** the outer wall (13) of the outflow channel (14) is biocidal and/or antimicrobial, in particular coated, at least on its inner surface.

12. A kit for preparing a drain of a sanitary device for suppressing a rearward escape of germs, which drain contains a downpipe (2), an odour trap (1) filled with a barrier liquid (4) and a drain opening, **characterised in that** the kit has the following:
• a tubular connection piece (5) having an unobstructedly permeable pipe interior (11) for insertion into the outlet opening of the sanitary device, and
• an insert (12) according to one of the requirements 1 to 5 for precise insertion into the connection piece (5).

## Revendications

1. Insert (12) destiné à être introduit dans un drain et un tuyau de descente (2) d'un dispositif sanitaire appartenant à une fermeture anti-odeurs (1), l'insert contenant une section tubulaire (14) qui est entourée par une paroi extérieure (13) et est fermée sur la face frontale à une première extrémité (15) qui est située au fond dans la position de montage, au moins une section tubulaire, notamment plusieurs, de préférence réparties radialement de manière uniforme, uniquement dans la zone de la première extrémité dans la paroi extérieure, le diamètre de la section tubulaire (14) étant réduit vers la première extrémité (15),
**caractérisé en ce que** la première extrémité (15) est fermée par un déflecteur (16) et **en ce que** ladite au moins une ouverture de sortie radiale (17) est située dans la paroi extérieure (13) uniquement dans la zone de la première extrémité (15) et la paroi extérieure (13) est non perforée dans les autres parties.

2. Insert selon la revendication 1, **caractérisé en ce que** la section tubulaire est fermée à une seconde extrémité (18) opposée à la première extrémité (15) sur la face frontale avec un élément tamis (19) ou élément grille.

3. Insert selon la revendication 2, **caractérisé en ce que** la section totale de la ou des ouvertures de sortie (17) est supérieure ou égale à la section totale des ouvertures (20) de l'élément tamis (19) ou de l'élément grille.

4. Utilisation selon l'une des revendications 1 à 3, **caractérisée en ce qu'**elle présente au moins partiellement une surface agissant biocide ou antimicrobienne.

5. Insert selon l'une des revendications 1 à 4, **caractérisé par** un joint (21) disposé sur l'insert (12) pour assurer l'étanchéité contre une paroi intérieure d'un tuyau (5) relié au drain.

6. Drain d'évacuation d'un dispositif sanitaire comprenant un tuyau de descente (2) et une fermeture anti-odeurs (1) remplie d'un liquide barrière (4) ainsi qu'un insert pour supprimer tout reflux de germes à partir de la fermeture anti-odeurs (1) remplie du liquide barrière (4), **caractérisé en ce que** l'insert est un insert selon une des revendications 1 à 5, qui est disposé dans le tuyau de descente (2) de la sortie et dont l'ouverture de sortie radiale (17) débouche dans le tuyau de descente (2) au-dessus du niveau du liquide barrière (4), la paroi extérieure (13) de la section tubulaire (14) étant formée en tant que canal de sortie dont le diamètre est inférieur au diamètre intérieur du tuyau de descente (2) au moins dans la zone dans laquelle est prévue ladite au moins une ouverture de sortie (17),

7. Sortie selon la revendication 6, **caractérisée par** une pluralité d'ouvertures de sortie radiales (17) qui sont réparties en particulier uniformément sur la périphérie de la paroi extérieure (13) du canal de sortie (14) et qui sont situées uniquement dans la zone de l'extrémité inférieure (15) du canal de sortie (14).

8. Sortie selon l'une des revendications 6 ou 7, **caractérisée en ce qu'**une entrée du canal de sortie (14) est reliée à une ouverture de sortie du dispositif sanitaire et est recouverte par une grille barrière ou un tamis barrière (19) pour retenir des objets.

9. Sortie selon la revendication 8, **caractérisée en ce que** la surface totale de la section transversale totale du ou des orifices de sortie (17) est supérieure ou égale à la surface totale de la section transversale des orifices (20) dans la grille barrière ou le tamis barrière (19).

10. Sortie selon l'une des revendications 6 à 9, **caractérisée en ce que** dans la zone des ouvertures de sortie (17) entre la paroi extérieure (13) du canal de sortie (14) et la paroi intérieure du tuyau de descente (2) se trouve un espace intermédiaire dont la section transversale horizontale est supérieure ou égale à la section transversale totale de la ou des ouvertures de sortie (17).

11. Sortie selon l'une des revendications 6 à 10, **caractérisée en ce que** la paroi extérieure (13) du canal de sortie (14) est biocide et/ou antimicrobienne, en particulier enduite, au moins sur sa surface intérieure.

12. Kit pour la préparation d'un drain d'un dispositif sanitaire pour supprimer un reflux de germes, lequel drain contient un tuyau de descente (2), une fermeture anti-odeurs (1) remplie d'un liquide barrière (4) et une ouverture de drain, **caractérisé en ce que** le kit comporte les éléments suivants:
- une pièce de raccordement tubulaire (5) ayant un intérieur de tuyau (11) perméable sans obstruction pour insertion dans l'ouverture de sortie du dispositif sanitaire, et
- un insert (12) selon l'une des exigences 1 à 5 pour une introduction précise dans la pièce de raccordement (5).
